# FASCICULE DE BREVET EUROPEEN

(11) **EP 0 070 230 B1**
(45) Date de publication et mention de la délivrance du brevet: **10.04.1985**
(21) Numéro de dépôt: 82401265.2
(22) Date de dépôt: 06.07.1982
(51) Int. Cl.: B66D 3/02

(54) **Mécanisme de débrayage pour appareil de traction agissant sur un câble qui le traverse**
Entkupplungseinrichtung für Zugvorrichtung, durch welche ein Seil geführt ist
Declutching mechanism for a hauling apparatus through which runs a cable

(30) Priorité: 09.07.1981 FR 8113553
(43) Date de publication de la demande: 19.01.1983
(73) Titulaire: TRACTEL S.A., 93170 Bagnolet (FR)
(72) Inventeur: Desplats, André, F-92100 Boulogne Billancourt (FR)
(74) Mandataire: Hud, Robert

## Description

L'invention concerne les appareils de traction agissant sur un câble par deux pinces auto-serreuses à mouvements alternatifs inverses pour assurer le halage et le déhalage du câble. Elle concerne plus particulièrement la réalisation du mécanisme de débrayage qui assure l'ouverture simultanée des deux pièces pour permettre l'introduction du câble dans l'appareil ou son retrait.

Un apparail de ce type est décrit par exemple au FR-A-914 400 ou FR-E-94 971. Dans ce genre d'appareil, l'opération de débrayage s'obtient en agissant sur le point milieu du levier dit de déhalage ou de marche-arrière, ce levier étant relié à l'extrémité des biellettes de chaque pince. L'action sur le levier de déhalage peut s'opérer, suivant les modes de réalisation, en poussant, en tirant, ou même entourant un organe appelé levier de débrayage dont le mouvement initial, convenablement transformé en translation dans la direction voulue, aboutira à l'ouverture simultanée des deux pièces.

Dans un système de verrouillage interdisant sélectivement l'actionnement du levier de débrayage on doit actionnerd'une main l'organe mobile de sécurité et manoeuvrer simultanément de l'autre main le mécanisme de débrayage situés l'un près de l'autre pour provoquer le débrayage de l'appareil.

L'invention a pour objet de rendre impossible la manoeuvre involontaire du levier de débrayage et, à cet effet, elle propose un mécanisme dont l'actionnement, au moins dans la phase initiale du mouvement, requiert l'usage simultané des deux mains de l'utilisateur en des endroits éloignés l'un de l'autre. En effet, le mécanisme selon l'invention comprend d'une part un levier de débrayage solidaire à une extrémité d'un poignée de commande de débrayage et coopérant à son autre extrémité avec le point milieu du levier de déhalage de façon, en effectuant un mouvement longitudinal de translation consécutif à une poussée d'une main de l'utilisateur sur la poignée, à déplacer le point milieu du levier de déhalage dans la direction assurant l'ouverture simultanée des pinces et, d'autre part, un verrou rappelé par rapport dans une position dans laquelle il s'oppose audit déplacement longitudinal du levier de débrayage et destiné à être actionné par l'autre main de l'utilisateur pour autoriser le déplacement longitudinal du levier de débrayage.

La poignée de commande de débrayage présente une forme particulièrement étudiée en vue d'obtenir le résultat suivant:
a) permettre, par la forme de sa partie postérieure, d'exercer commodément, avec la paume de la main, la poussée nécessaire pour débrayer, et ce suivant une trajectoire adéquate,
b) permettre, par le profilage de sa partie antérieure, de placer commodément les doigts en vue du portage de l'appareil; de plus la poignée est orientée de manière que le centre de gravité de l'appareil s'aligne naturellement dans le prolongement du bras de l'utilisateur.

Pour bien faire comprendre le mécanisme, objet de la présente invention, on en décrira ci-après une forme d'exécution préférée en référence au dessin schématique annexé dans lequel:
la figure 1 est une vue de côté partielle d'un appareil de traction équipé d'un mécanisme de débrayage selon l'invention;
la figure 2 est une vue transversale montrent le verrou équipé de ses organes d'actionnement latéraux;
la figure 3 montre le verrou dans sa position interdisant le débrayage; et
la figure 4 est une vue analogue à la figure 3, montrant le verrou contraint dans sa position autorisant le débrayage.

A la figure 1 on a représenté, à l'intérieur du carter 1 d'un appareil de traction, le levier de déhalage 2 présentant un axe 3 pour sa liaison aux biellettes de commande d'une pince (non représentée) et un axe 4 pour sa liaison aux biellettes de commande de l'autre pince (non représentée). A mi-distance entre les axes 3 et 4, le levier de déhalage 2 comporte un axe 5 logé dans une ouverture oblongue 6 de l'extrémité avant d'un levier de débrayage 7 monté pour pouvoir coulisser longitudinalement à l'intérieur du carter 1. L'extrémité arrière du levier de débrayage 7 est solidaire d'une poignée de commande de débrayage 8 destinée, par poussée d'une main de l'utilisateur, à coulisser longitudinalement entre les flasques du carter 1 en entraînant le levier de débrayage 7 dans la direction de la flèche A de façon que l'extrémité arrière de la fente oblongue 6 engage l'axe 5 du levier de déhalage 2 en déplaçant cet axe 5 vers la gauche et en assurant ainsi l'ouverture simultanée des deux pièces de l'appareil.

Dans le carter 1 est monté transversalement un verrou 9 conçu pour pouvoir pivoter autour d'un axe horizontal et qui présente extérieurement, voir figure 2, de chaque côté du carter 1, une pièce d'actionnement 10. Ce verrou 9 est disposé à l'intérieur de l'extrémité avant d'une autre ouverture oblongue longitudinale 11 du levier de débrayage 7, laquelle se poursuit, après un épaulement 12, par une partie 13 de largeur réduite qui est légèrement supérieure toutefois à la hauteur du verrou 9. A ce verrou 9 est associé un ressort 14 qui contraint celui-ci vers sa position haute, représentée aux figures 1 et 3, dans laquelle ce verrou retient l'épaulement 12 en empêchant le déplacement du levier de débrayage 7 dans la direction de la flèche A de la figure 1 et en interdisant alors le débrayage de l'appareil.

On comprend que, pour pouvoir effectuer le débrayage de l'appareil, l'utilisateur devra avec une main appliquer une pression, dans la direction de la flèche B de la figure 4, sur l'une des pièces d'actionnement 10 du verrou 9 pourfaire pivoter celui-ci dans le sens horaire en le dégageant de l'épaulemennt 12 et en l'amenant, contre l'action du ressort 14, dans l'axe de la partie 13 de la fente 11 et, simultanément avec l'autre main, appliquer la poignée 8 qui permettra alors le déplacement du levier de débrayage 7 assurant l'ouverture simultanée des pinces.

Le mécanisme selon l'invention, en nécessitant pour son actionnement des actions simultanées des deux mains de l'utilisateur, écarte pratiquement ainsi le risque d'un débrayage accidentel qui, dans ce type d'appareil, pourrait avoir des conséquences graves. Comme on le voit, la poignée de commande de débrayage 8 présente une partie postérieure dont la forme est conçue pour permettre à l'utilisateur d'exercer commodément, avec la paume de la main et suivant une trajectoire adéquate, la poussée nécessaire pour débrayer. La partie antérieure de cette poignée 8 est profilée pour permettre un placement commode des doigts de l'utilisateur pour le portage de l'appareil, l'orientation de cette poignée étant d'ailleurs prévue pour que, dans la position de portage, le centre de gravité de l'appareil s'aligne naturellement dans le prolongement du bras de l'utilisateur.

## Revendications

1. Mécanisme de débrayage pour un appareil de traction agissant sur un câble par deux pinces auto-serreuses, comprenant un levier de débrayage (7) coopérant avec le levier de déhalage (2) de l'appareil et destiné à être actionné pour déplacer ce levier de déhalage dans une direction assurant l'ouverture simultanée des deux pinces et un système de verrouillage interdisant sélectivement l'actionnement du levier de débrayage, caractérisé par le fait que le levier de débrayage (7) présente à son extrémité avant une fente oblongue (6) pour coopérer avec un axe (5) du levier de déhalage (2) et est solidaire à son extrémité arrière d'une poignée de commande (8) dont la poussée par une main de l'utilisateur communique au levier de débrayage un déplacement longitudinal dans l'axe de l'appareil quand l'autre main de l'utilisateur agit en même temps sur un verrou (9) éloigné de la poignée (8) et coopérant avec une seconde fente longitudinale oblongue (11) dans la partie intermédiaire du levier de débrayage.

2. Mécanisme selon la revendication 1, caractérisé par le fait que le verrou (9) est monté transversalement pour pivoter dans des ouvertures du carter (1) de l'appareil et comporte extérieurement au carter des pièces d'actionnement (10), le verrou (9) étant disposé à l'intérieur de la dite seconde fente oblongue (11) et pouvant pivoter contre l'action d'un ressort (14) entre une position de verrouillage dans laquelle il retient un épaulement (12) de la seconde fente oblongue ( 11 ) et une position de dégagement dans laquelle il vient dans l'axe d'une partie (13) de largeur réduite de ladite seconde fente oblongue en autorisant le déplacement longitudinal du levier de débrayage (7).

3. Mécanisme selon la revendication 1 ou la revendication 2, caractérisé par le fait que la poignée de commande de débrayage (8) présente une partie postérieure dont la forme permet l'actionnement par la paume de la main de l'utilisateur, alors que sa partie antérieure est profilée pour une disposition commode des doigts de l'utilisateur en vue du portage de l'appareil.

## Claims

1. Declutching mechanism for a hauling apparatus acting on a cable by two self locking jaws, comprising a declutching lever (7) cooperating with the hauling lever (2) of the apparatus and intended to be actuated for moving this hauling lever in a direction providing simultaneous opening of the two jaws and a locking system selectively preventing actuation of the declutching lever, characterized by the fact that the declutching lever (7) has at its end an oblong slit (6) for cooperation with a pin (5) on the hauling lever (2) and is firmly secured at its rear end to a control handle (8) which, when pushed by a hand of the user, imparts to the declutching lever a longitudinal movement along the axis of the apparatus when the other hand of the user acts at the same time on a bolt (9) remote from the handle (8) and cooperating with a second oblong longitudinal slit (11) in the intermediate part of the declutching lever.

2. Mechanism according to claim 1, characterized by the fact that the bolt (9) is transversely mounted for pivoting in openings in the casing (1) of the apparatus and comprises actuating members (10) externally to the casing, the bolt (9) being disposed inside said second oblong slit (11) and being pivotable against the action of a spring (14) between a locking position in which it retains a shoulder (12) of the second oblong slit (11) and a release position in which it comes into the axis of a part (13) of reduced width of said second oblong slit, allowing longitudinal movement of the declutching lever (7).

3. Mechanism according to claim 1, or claim 2, characterized by the fact that the declutching control handle (8) has a rear part whose shape allows it to be actuated by the palm of the hand of the user, whereas its front part is shaped for convenient gripping by the fingers of the user for carrying the apparatus.

## Patentansprüche

1. Entkupplungseinrichtung für eine Zugvorrichtung, bei der ein Seil über bzw. durch zwei automatisch schliessende Klemmteile führbar ist, die einen mit dem Rückholhebel (2) für die Vorrichtung zusammenwirkenden Ausrückhebel (7) aufweist und zur Betätigung unter Umschaltung dieses Rückholhebels in eine Richtung vorgesehen ist, in der das gleichzeitige Öffnen der beiden Klemmteile sichergestellt ist, und bei der eine Verriegelungseinrichtung wahlweise die Betätigung des Ausrückhebels verhindert, dadurch gekennzeichnet, dass der Ausrückhebel (7) an seinem vorderen Ende einen langgestreckten Schlitz (6) zum Zusammenwirken mit einer Achse (5) des Rückholhebels (2) aufweist und an seinem rückwärtigen Ende fest mit einem Betätigungsgriff (8) verbunden ist, der beim Niederdrücken durch die Hand des Benützers den Ausrückhebel in Längsrichtung in Richtung der Einrichtungsachse versetzt, wenn der Benützer mit der anderen Hand gleichzeitig einen vom Betätigungsgriff (8) entferntliegenden Riegel (9) betätigt, der mit einem zweiten in Längsrichtung liegenden langgestreckten Schlitz (11) im Mittelteil des Ausrückhebels zusammenwirkt.

2. Entkupplungseinrichtung nach Anspruch 1, dadurch gekennzeichnet, dass der Riegel (9) in Querrichtung so angeordnet ist, dass er in die Öffnungen im Gehäuse (1) der Einrichtung schwenkbar ist und ausserhalb des Gehäuses Betätigungselemente (10) aufweist, und dass der Riegel (9) innerhalb des zweiten langgestreckten Schlitzes (11) so angeordnet ist, dass er gegen die Wirkung einer Feder (14) zwischen zwei Stellungen kippbar ist, wovon die eine eine Verriegelungsstellung ist, in welcher er eine Schulter (12) des zweiten langgestreckten Schlitzes (11) hält, während die andere eine Freigabestellung ist, in welcher er in die Achsrichtung eines verengten Abschnittes (13) des zweiten langgestreckten Schlitzes gelangt, wobei er die Verlagerung des Ausrückhebels (7) in Längsrichtung gestattet.

3. Entkupplungseinrichtung nach Anspruch 1 oder 2, dadurch gekennzeichnet, dass der Betätigungsgriff (8) zum Ausrücken einen rückwärtigen Abschnitt aufweist, dessen Form die Betätigung mit der Handfläche durch den Benutzer gestattet, während dessen vorderer Abschnitt zur bequemen Auflage für die Finger des Benutzers im Hinblick auf die Tragleistung der Vorrichtung profiliert ist.
